# EUROPÄISCHE PATENTSCHRIFT

(11) **EP 0 548 116 B1**
(45) Veröffentlichungstag und Bekanntmachung des Hinweises auf die Patenterteilung: **07.12.1994**
(21) Anmeldenummer: 91915487.2
(22) Anmeldetag: 07.09.1991
(51) Int. Cl.: A43B 11/00

(54) **SCHNELLSCHLIESSSCHUH**
QUICK-FASTENING SHOE
CHAUSSURE A FERMETURE RAPIDE

(30) Priorität: 10.09.1990 DE 4028685; 08.03.1991 DE 4107376
(43) Veröffentlichungstag der Anmeldung: 30.06.1993
(73) Patentinhaber: MURANYI, Martin, D-74078 Heilbronn (DE)
(72) Erfinder: MURANYI, Martin, D-74078 Heilbronn (DE)
(74) Vertreter: Clemens, Gerhard, Dr.-Ing.
(86) Internationale Anmeldenummer: DE9100718
(87) Internationale Veröffentlichungsnummer: WO9203943

(56) Entgegenhaltungen:
- DE-A- 1 931 800
- FR-A- 2 625 419
- US-A- 2 815 588

## Beschreibung

Die vorliegende Erfindung betrifft einen Schuh, insbesondere Halbschuh, mit einer Sohle einem Oberteil, wobei das Oberteil eine Öffnung für einen menschlichen Fuß aufweist, und einem im Fersenbereich des Schuhes vorhandenen bewegbaren Fersenformteil, so daß die Öffnung zum An- bzw. Ausziehen des Schuhes vergrößerbar ist, wobei das Fersenformteil eine sitzartige Form mit an die Ferse des Fußes angepaßter rechter und linker Seitenwand, Rückwand und einem Teilsohlenbereich aufweist.

Derartige Schuhe werden sowohl als Einzelanfertigung in Handarbeit als auch als Massenartikel mit sehr großen Stückzahlen hergestellt. Sie sollen einerseits eine gute Laufqualität bei hoher Verschleißfestigkeit und gleichzeitig ein gutes äußeres Aussehen aufweisen und andererseits auch bequem an- bzw. ausziehbar sein.

### STAND DER TECHNIK

Die Öffnung, durch die der menschliche Fuß beim Anziehen des Schuhes hindurchgeführt werden muß, ist in den meisten Fällen sehr knapp bemessen. Dies ist deshalb erforderlich, um beim angezogenen Schuh eine gute Paßgenauigkeit zu gewährleisten und den Fuß vor Witterungseinflüssen zu schützen. Um den An- bzw. Ausziehvorgang zu erleichtern ist bei vielen bekannten Schuhen an der Öffnung ein Schlitz vorhanden. Somit kann die Öffnung beim Anziehen vergrößert werden, um danach bei eingesetztem Fuß beispielsweise mittels durch Haken und Ösen geführter Schnürsenkel wieder verschlossen zu werden. Als Verschlußeinheiten kommen desweiteren Klettverschlüsse bzw. Reißverschlüsse zum Einsatz. In jedem Fall muß sich die Person, die den Schuh an- bzw. ausziehen will, bücken und den Verschluß manuell öffnen bzw. verschließen.

Aus der DE-A-1 931 800 ist ein Schuh bekannt, bei dem das Oberleder aus zwei verschiedenen Teilen, nämlich Vorderteil und Fersensitz besteht, die voneinander unabhängig sind und auf dem vorderen bzw. hinteren Bereich des Umfangs einer elastischen Sohle angebracht sind, ohne daß die Verbindungs- bzw. Anbringungslinien einander überlappen, wobei die Ränder des einen Teils wenigstens teilweise die Ränder des anderen Teils überdecken und dieser Überdeckungsbereich vorzugsweise bis zum Niveau der Sohle nach unten geführt ist. Der Schuh läßt sich aufgrund der natürlichen Elastizität der Sohle biegen und zwar um eine Querlinie nahe dem vorderen Bereich des Absatzes. Zum Anziehen des Schuhes ist der Fersenteil nach unten zu klappen, so daß der Fuß in einfacher Art und Weise in das Vorderteil eingeschoben werden kann. Anschließend wird die Lage beider Teile durch eine umzuschlagende Lasche gesichert. Beim Ausziehen des Schuhs wird entsprechend umgekehrt verfahren, d.h. sowohl beim An- als auch beim Ausziehvorgang muß das Fersenteil manuell umgebogen und die Lasche befestigt bzw. gelöst werden. Bei einem derartigen Schuh besteht auch die Gefahr, daß nach einem längeren Gebrauch die Sohle an der Biegungslinie spröde und brüchig wird, was zumindest zu Undichtigkeiten führen kann.

Die US-A-2 815 588 zeigt einen Halbschuh, bei dem das Fersenteil längsverschieblich vorhanden ist. Das Fersenteil steht hierbei unter der Wirkung einer Feder, wobei das Fersenteil nach Lösen eines Verankerungselements infolge der Federkraft nach hinten verschoben wird. In diesem Zustand weist der Schuh eine vergrößerte Einstiegsöffnung auf. Nach dem Einführen des Fußes wird das Fersenteil entgegen der Wirkung der Feder manuell durch drückendes Einwirken auf die Rückseite des Fersenformteils wieder in Schließstellung gebracht. Hierbei muß der Fuß schon so weit in den Schuh hineingeschoben sein, daß er eine Verschiebung des Fersenteils nicht behindert. Das Fersenformteil ist in Schienen geführt, wobei die Gefahr des Verkantens besteht.

### DARSTELLUNG DER ERFINDUNG

Der Erfindung liegt die Aufgabe zugrunde, einen Schuh der eingangs genannten Art anzugeben, der ein schnelles und problemloses An- und Ausziehen ermöglicht, insbesondere ohne manuellen Einsatz, einen konstruktiv einfachen und funktionellen Aufbau aufweist und gleichzeitig die an die Laufqualität und Dauerfestigkeit gestellten Forderungen gewährleistet.

Der erfindungsgemäße Schuh ist durch die Merkmale des Anspruchs 1 gegeben. Vorteilhafte Ausgestaltungen und Weiterbildungen der Erfindung sind Gegenstand der Unteransprüche.

Der erfindungsgemäße Schuh zeichnet sich demgemäß dadurch aus, daß das Fersenformteil entlang einer im hinteren Fersenbereich angeordneten Drehachse drehbar gelagert ist, die Sohle eine Ausnehmung aufweist, in die der Teilsohlenbereich paßt und das Fersenformteil zumindest eine Rastvorrichtung aufweist, die in eine am Schuh vorhandene Ausnehmung lösbar einrastet und mit einer im Fersensohlenbereich des Schuhes vorhandene Verankerungseinrichtung lösbar in Eingriff bringbar ist. Der erfindungsgemäße Schuh kann in einfacher Art und Weise ohne Einsatz der Hände an- bzw. ausgezogen werden. Die Drehbarkeit des Fersenformteils im hinteren Bereich gewährleistet eine Vergrößerung der Öffnung, so daß das Hineinschlüpfen bzw. Herausziehen des Fußes problemlos gewährleistet werden kann. Beim Hineinschlüpfen des Fußes in die vergrößerte Öffnung liegt dieser im Fersenbereich an dem Teilsohlenbereich an, wodurch das Fersenformteil beim Hineinschlüpfen automatisch in die geschlossene Endstellung verdreht wird. Durch das Anordnen einer von außen zugänglichen Verankerungseinrichtung, die mit der Rastvorrichtung lösbar in Eingriff bringbar ist, kann ein problemloses Verbreitern der Öffnung beim Ausziehvorgang bewerkstelligt werden. Durch Betätigen der Verankerungseinrichtung mit der Fußspitze des anderen Fußes löst sich die Rastvorrichtung und die Öffnung verbreitert sich durch Drehen des Fersenformteils nach hinten.

Eine mit besonders einfachen technischen Mitteln auskommende Ausführungsvariante zeichnet sich dadurch aus, daß die Rastvorrichtung als Rastnase ausgebildet ist, die auf der Unterseite des Teilsohlenbereichs des Fersenformteils angeordnet ist und die mit einer im Fersensohlenbereich des Schuhes vorhandene Verankerungseinrichtung lösbar in Eingriff bringbar ist. Dabei hat es sich als günstig herausgestellt, die Verankerungseinrichtung als steifes, streifenartiges Verankerungselement mit einer Ausnehmung auszubilden, das entgegen der Wirkung einer Federeinheit verschiebbar ist. Durch Verschieben des Verankerungselements löst sich das Fersenformteil und kann nach hinten weggeklappt werden.

Mit dem erfindungsgemäßen Schuh ist ein schnelles und problemloses An- bzw. Ausziehen möglich. Zum Ausziehen ist lediglich auf das Verankerungselement mit der Fußspitze des jeweiligen anderen Fußes ein kurzer Druck auszuüben, wodurch sich dieses verschiebt und die Rastverbindung zwischen Fersenformteil und Sohlenbereich sich löst. Danach kann der Fuß durch die infolge der Drehbewegung des Fersenformteils vergrößerte Öffnung leicht herausgezogen werden. Zum Anziehen wird der Fuß lediglich durch die durch das umgeklappte Fersenformteil bereits vergrößerte Öffnung eingeführt, wobei das Fersenformteil bei eingesetztem Fuß automatisch in seine Endlage lösbar einrastet.

Weitere Ausführungsformen und Vorteile der Erfindung ergeben sich durch die in den Ansprüchen weiterhin aufgeführten Merkmale sowie durch das nachstehend angegebene Ausführungsbeispiel. Die Merkmale der Ansprüche können in beliebiger Weise miteinander kombiniert werden, insweit sie sich nicht offensichtlich gegenseitig ausschließen.

### KURZE BESCHREIBUNG DER ZEICHNUNG

Die Erfindung sowie eine vorteilhafte Ausführungsform wird im folgenden anhand des in der Zeichnung dargestellten Ausführungsbeispiels näher beschrieben und erläutert. Die der Beschreibung der Zeichnung zu entnehmenden Merkmale können einzeln für sich oder zu mehreren in beliebiger Kombination angewandt werden. Es zeigen:
- Fig. 1: Seitenansicht und teilweiser Schnitt durch einen erfindungsgemäßen Schuh mit drehbarem Fersenformteil,
- Fig. 2: Draufsicht auf den Schuh gemäß Fig. 1 im Fersenbereich und
- Fig. 3: Fersenrückansicht des Schuhs gemäß Fig. 1.

### WEGE ZUM AUSFÜHREN DER ERFINDUNG

Ein Schuh 10 mit einer Sohle 12 und einem an die Sohle 12 anschließendem, an die Form des menschlichen Fußes angepaßtes Oberteil 14 weist eine Öffnung 16 zum Einführen eines menschlichen Fußes auf. Die Sohle 12 besitzt auf ihrer Unterseite eine Laufschicht 18, eine auf der Laufschicht 18 angeordnete Zwischenschicht 20 und eine auf der Zwischenschicht 20 angeordnete Innenschicht 22.

Im Fersenbereich der Sohle 12 ist eine erste Ausnehmung 24 vorhanden, die eine der Innenschicht und der halben Zwischenschicht 20 entsprechende Dicke aufweist. An die erste Ausnehmung 24 schließt nach vorne zur Schuhspitze hin eine zweite Ausnehmung 26 und eine dritte Ausnehmung 28 an. Die zweite Ausnehmung 26 beginnt auf der Innenseite der Laufschicht 18 und weist eine Dicke auf, die in etwa der halben Dicke der Zwischenschicht 20 entspricht. Die dritte Ausnehmung 28 schließt an die zweite Ausnehmung 26 an, ist jedoch nach oben hin auf die Unterseite der Innenschicht angeordnet. In dieser dritten Ausnehmung 28 befindet sich eine Schraubendruckfeder 30.

Durch die Anordnung der drei Ausnehmungen 24, 26, 30 entsteht ein nach unten weisender Vorsprung 32 der Zwischenschicht 20, der an die Unterseite der Innenschicht 22 angschließt. Dieser Vorsprung 32 wird von einem stabförmigen Verankerungsglied 34 hintergriffen. Hierzu weist das Verankerungsglied 34 eine vordere Umbiegung 36 auf. Auf diese vordere Umbiegung 36 wirkt die Feder 30 ein, so daß die Umbiegung 36 an den Vorsprung 32 gepreßt wird.

Im hinteren Bereich durchstößt das Verankerungsglied 34 die nach oben gezogene Zwischenschicht 20 und weist an seinem Ende ebenfalls eine nach oben weisende hintere Umbiegung 38 auf. Im Bereich der ersten Ausnehmung 24 ist im Verankerungsglied 34 eine im wesentlichen rechteckförmige Öffnung 40 vorhanden. Durch Drücken auf die hintere Umbiegung in Pfeilrichtung A läßt sich das Verankerungsglied 34 etwas nach vorne in Richtung A verschieben.

Im Fersenbereich des Schuhes 10 ist ein drehbar angeordnetes Fersenformteil 42 mit Seitenwänden 44, einer Rückwand 46 und einem Sohlenbereich 48 angeordnet. Der Sohlenbereich 48 weist einen der Innenschicht 22 entsprechenden Bereich und einen der Zwischenschicht 20 entsprechenden halb so dicken Bereich wie die Zwischenschicht 20 auf, wobei die Abmessungen des Sohlenbereiches 48 so gewählt sind, daß dieser in die erste Ausnehmung 24 paßt. Auf der Unterseite des Sohlenbereiches 48 ist ein Rastelement 50 mit einer Rastnase 52 über zwei Schrauben 54 befestigt.

Die Zwischenschicht 20 der Sohle 12 weist im hinteren Fersenbereich zwei in Querrichtung beabstandete nach oben gezogene Schultern 56 auf, zwischen denen der hintere Bereich des Verankerungsglieds 34 angeordnet ist, und zwischen denen ein an der Rückwand 46 vorhandener Vorsprung 58 gelagert ist. Sowohl die Schultern 56 als auch der Vorsprung 58 weisen eine auf einer Linie liegende Bohrung 60 auf, wobei durch die Bohrung 60 ein stabförmiges Glied 62 hindurchgesteckt ist, so daß das Fersenformteil 42 um eine durch das stabförmige Glied gebildete Drehachse D drehbar am Schuh 10 gelagert ist.

In Fig. 1 ist der erfindungsgemäße Schuh 10 mit dem Fersenformteil 42 in geöffnetem Zustand dargestellt. Durch Einführen des menschlichen Fußes durch die Öffnung 16 hindurch wird nun das Fersenformteil 42 um die Drehachse D nach unten gedreht. Dabei wird die Rastnase 52 durch die Öffnung 40 des Verankerungsgliedes 34 hindurchgedrückt und verrastet sich auf der Unterseite des Verankerungselements 34. In diesem Zustand bildet das Fersenformteil 42 mit dem Schuh 10 eine Einheit, die einen guten Paßsitz mit hoher Laufqualität gewährleistet.

Zum Ausziehen des Schuhes wird auf das hintere Ende 38 des Verankerungsgliedes 34 in Richtung A gedrückt, wa beispielsweise mittels der Fußspitze des anderen Fußes erfolgen kann, wodurch sich das Verankerungsglied 34 etwas nach vorne bewegt. Dies hat zur Folge, daß die Rastnase 52 des Rastgliedes 50 frei wird und dadurch das Fersenformteil 42 um die Drehachse D nach hinten geklappt werden kann, wodurch ein sehr einfaches Ausziehen des Schuhs ermöglicht wird.

Die dargestellte Ausführungsform ist nur eine der vielen Varianten zur Ausbildung eines erfindungsgemäßen Schuhs mit drehbar gelagertem Fersenformteil. Neben der dargestellten Lagerungsform des Fersenformteils ist noch eine Vielzahl an Lagerungskonstruktionen möglich.

## Patentansprüche

1. Schuh (10), insbesondere Halbschuh, mit
- einer Sohle (12),
- einem Oberteil (14),
-- wobei das Oberteil (14) eine Öffnung (16) für einen menschlichen Fuß aufweist, und
- einem im Fersenbereich des Schuhes (10) vorhandenen bewegbaren Fersenformteil (42), so daß die Öffnung (16) zum An- bzw. Ausziehen des Schuhes vergrößerbar ist, wobei
-- das Fersenformteil (42) eine sitzartige Form mit an die Ferse des Fußes angepaßter rechter und linker Seitenwand (44), Rückwand (46) und einem Teilsohlenbereich (48) aufweist,
**dadurch gekennzeichnet,** daß
- das Fersenformteil (42) entlang einer im hinteren Fersenbereich angeordneten Drehachse (D) drehbar gelagert ist,
- die Sohle eine Ausnehmung (24) aufweist, in die der Teilsohlenbereich (48) paßt und
- das Fersenformteil (42) zumindest eine Rastvorrichtung (50, 52) aufweist, die in eine am Schuh (10) vorhandene Ausnehmung (40) lösbar einrastet und mit einer im Fersensohlenbereich des Schuhes (10) vorhandene Verankerungseinrichtung (34) lösbar in Eingriff bringbar ist.

2. Schuh nach Anspruch 1,
**dadurch gekennzeichnet,** daß
die Rastvorrichtung eine Rastnase (52) aufweist, die auf der Unterseite des Teilsohlenbereiches (48) des Fersenformteils (42) angeordnet ist.

3. Schuh nach Anspruch 2,
**dadurch gekennzeichnet,** daß
die Verankerungseinrichtung (34) als steifes streifenartiges Verankerungselement mit einer Ausnehmung (40) ausgebildet ist, das entgegen der Wirkung einer Federeinheit (30) verschiebbar ist, wodurch das Fersenformteil (42) vom Verankerungselement (34) lösbar ist.

4. Schuh nach Anspruch 3,
**dadurch gekennzeichnet,** daß
das Verankerungselement (34) von außerhalb des Schuhes (10) zugänglich angeordnet ist.

5. Schuh nach einem oder mehreren der vorstehenden Ansprüche,
**dadurch gekennzeichnet,** daß
- die Sohle (12) des Schuhes (10) in ihrem rückwärtigen Fersenbereich zwei Schultern (56) mit einer dazwischenliegenden Ausnehmung aufweist,
- in der Ausnehmung ein an dem Fersenformteil (42) vorhandener Vorsprung (58) angeordnet ist und
- die Schultern (56) und der Vorsprung (58) eine Öffnung (60) aufweisen, in der ein Stabelement (62) angeordnet ist, das als Drehlager (D) für das Fersenformteil (42) dient.

6. Schuh nach Anspruch 3 oder 4,
**dadurch gekennzeichnet,** daß
das Verankerungselement (34) aus verschleißfestem Material, insbesondere aus Stahl oder Aluminium, besteht.

7. Schuh nach Anspruch 2,
**dadurch gekennzeichnet,** daß
die Rastvorrichtung an den Teilsohlenbereich des Fersenformteils angeschraubt ist.

## Claims

1. Shoe (10), in particular a low-cut shoe, having
- a sole (12)
- an upper part (14),
-- the upper part (14) exhibiting an opening (16) for a human foot, and
- a movable heel moulding (42) present in the heel region of the shoe (10), so that the opening (16) can be enlarged for putting on or taking off the shoe,
-- the heel moulding (42) exhibiting a seat-like form displaying a right and left side wall (44) matched to the heel of the foot, a rear wall (46) and a part-sole region (48),
characterised in that
- the heel moulding (42) is rotatably mounted along a rotational axis (D) disposed in the rear heel region,
- the sole exhibits a recess (24), into which the part-sole region (48) fits and
- the heel moulding (42) exhibits at least one catch device (50, 52), which catch-locks detachably into a recess (40) present on the shoe (10) and can be detachably engaged with an anchoring device (34) present in the heel-sole region of the shoe (10).

2. Shoe according to Claim 1, characterised in that the catch device exhibits a catch boss (52), which is disposed on the underside of the part-sole region (48) of the heel moulding (42).

3. Shoe according to Claim 2, characterised in that the anchoring device (34) is configured as a stiff, strip-like anchoring element having a recess (40), which anchoring element can be displaced counter to the action of a spring unit (30), as a result of which the heel moulding (42) is detachable from the anchoring element (34).

4. Shoe according to Claim 3, characterised in that the anchoring element (34) is disposed so as to be accessible from outside the shoe (10).

5. Shoe according to one or more of the preceding claims, characterised in that
- the sole (12) of the shoe (10) exhibits in its rear heel region two shoulders (56) having an intervening recess,
- in the recess there is disposed a projection (58) present on the heel moulding (42) and
- the shoulders (56) and the projection (58) exhibit an opening (60), in which there is disposed a bar element (62) which acts as a pivot bearing (D) for the heel moulding (42).

6. Shoe according to Claim 3 or 4, characterised in that the anchoring element (34) consists of wear-resistant material, in particular steel or aluminium.

7. Shoe according to Claim 2, characterised in that the catch device is screwed onto the part-sole region of the heel moulding.

## Revendications

1. Chaussure (10), notamment chaussure basse, avec
- une semelle (12),
- une partie supérieure (14),
- la partie supérieure (14) présentant une ouverture (16) pour le pied de la personne, et
- une partie façonnée de talon (42) mobile, présente dans la région arrière de la chaussure (10), de sorte que l'ouverture (16) peut être agrandie afin de mettre ou d'enlever la chaussure,
- la partie façonnée de talon (42) présentant une forme du genre assise, avec des parois latérales droite et gauche (44) et une paroi arrière (46) adaptées au talon du pied et avec une région de semelle partielle (48),
**caractérisée** en ce que
- la partie façonnée de talon (42) est montée à rotation autour d'un axe de rotation (D) disposé dans la région de talon arrière,
- la semelle présente un évidement (24) dans lequel s'adapte la région de semelle partielle (48), et
- la partie façonnée de talon (42) présente au moins un dispositif d'enclenchement (50, 52), qui s'enclenche de façon amovible dans un évidement (40) présent sur la chaussure (10) et qui peut être amené en engagement de façon amovible avec un moyen d'ancrage (34) présent dans la région arrière de la semelle de la chaussure (10).

2. Chaussure selon la revendication 1, **caractérisée** en ce que le dispositif d'enclenchement présente un ergot d'enclenchement (52) qui est disposé sur le dessous de la région de semelle partielle (48) de la partie façonnée de talon (42).

3. Chaussure selon la revendication 2, **caractérisée** en ce que le moyen d'ancrage (34) est réalisé sous la forme d'un élément d'ancrage rigide du genre patte, qui peut être déplacé contre l'action d'un moyen de ressort (30), de sorte que la partie façonnée de talon (42) peut être libérée de l'élément d'ancrage (34).

4. Chaussure selon la revendication 3, **caractérisée** en ce que l'élément d'ancrage (34) est disposé de façon accessible de l'extérieur de la chaussure (10).

5. Chaussure selon une ou plusieurs des revendications précédentes, **caractérisée** en ce que
- la semelle (12) de la chaussure (10) présente, dans sa région arrière, deux épaulements (56) avec un évidement entre eux,
- une saillie (58) présente sur la partie façonnée de talon (42) est disposée dans l'évidement, et
- les épaulements (56) et la saillie (58) présentent une ouverture (60) laquelle est disposé un élément en forme de tige (62) qui sert de palier de rotation (D) pour la partie façonnée de talon (42).

6. Chaussure selon la revendication 3 ou 4, **caractérisée** en ce que l'élément d'ancrage (34) est réalisé en matériau résistant à l'usure, notamment en acier ou en aluminium.

7. Chaussure selon la revendication 2, **caractérisée** en ce que le dispositif d'enclenchement est vissé à la région de semelle partielle de la partie façonnée de talon.
